# DEMANDE DE BREVET EUROPEEN

(11) **EP 1 233 126 A1**
(43) Date de publication de la demande: **21.08.2002**
(21) Numéro de dépôt: 02370004.0
(22) Date de dépôt: 25.01.2002
(51) Int. Cl.: E04H 17/16

(54) **Panneaux de clôtures en treillis de fils à bordure décorative**

(30) Priorité: 14.02.2001 FR 0102023
(71) Demandeur: Boutteau, Corinne, 59145 Berlaimont (FR)
(72) Inventeur: Boutteau, Corinne, 59145 Berlaimont (FR)
(74) Mandataire: Hennion, Jean-Claude

(57) **Abrégé**

Panneaux de clôture en treillis de fils soudés, comprenant des fils de chaîne et des fils de trame, caractérisés en ce que, au delà d'un fil de chaîne supérieur au fil de rive (1R), les fils de trame sont pourvus d'abouts de différentes longueurs de sorte à délimiter des espaces dans lesquels peuvent être soudés des motifs décoratifs en fils tels que des volutes.

## Description

L'invention se rapporte au domaine technique des clôtures en treillis obtenues par le montage, sur des poteaux, de panneaux sensiblement rigides en treillis de fils.

Par « panneaux en treillis », on désigne ici des panneaux à fils tissés ou soudés, métalliques ou non, portant ou non un revêtement décoratif et/ou protecteur, ce revêtement étant métallique ou en matériau polymère.

Les panneaux en treillis sont conventionnellement à maille carrée ou rectangulaire et comprenant des fils de chaîne parallèles au sol et des fils de trame sensiblement perpendiculaires aux fils de chaîne.

Des exemples de tels panneaux de clôture en treillis peuvent être trouvés dans les documents suivants: FR-2.316.414, FR-2.676.488, EP-0.288.703, EP-0.443.441.

L'invention se rapporte plus spécifiquement à un procédé de réalisation de panneaux en treillis de fils pourvus de motifs décoratifs tels que, par exemple, des volutes.

Par volute, on désigne ici un enroulement en spirales dont le cercle qui constitue le centre de la volute est son oeil, cette volute étant dite sortante lorsque son enroulement est tel qu'elle semble se détacher comme un copeau et rentrante dans le cas inverse.

Dans le domaine des ferrures de bâtiments à caractère artistique, on connaît déjà, depuis longtemps, des grilles, balustres, rampes d'escaliers pourvues de motifs décoratifs.

Les éléments décoratifs mis en oeuvre dans ces ferrures, qu'ils soient issus du travail artisanal d'un ferronnier d'art ou issus de moulages, sont conventionnellement soudés à la main.

Ce soudage étant particulièrement fastidieux, il a été proposé de réaliser des barrières en fer ouvragé dans le style de la ferronnerie d'art par assemblage d'éléments préfabriqués.

On peut se référer, par exemple, aux documents suivants :
- FR-A-2.434.258,
- EP-A-0.546.979, EP-A-0.848.121, EP-A-0.857.850,
- brevets américains délivrés sous les numéros 3.039.574, 3.086.629, 3.125.196, 3.621.631, 3.745.615, 4.016.699, 4.022.435, 4.178.738, 4.182.093, 4.945.703, 6.059.269.

Le montage, sur des cadres, de ferrures préfabriquées est certes plus facile à réaliser que le soudage de ces ferrures sur chantiers.

Toutefois, le montage de ferrures préfabriquées reste fastidieux et inadapté dans le cas de clôtures en treillis de fils.

En effet, les clôtures en treillis sont conventionnellement réalisées à l'aide de fils de section ronde et de diamètre compris entre 4 et 8 mm, la forme et les dimensions de ces fils ne permettant pas l'emploi des techniques de montage d'éléments préfabriqués employées pour la construction des portails, balcons, clôtures ou barrières en fer ouvragé dans le style de la ferronnerie d'art.

De sorte que les panneaux de clôture en treillis de fils soudés connus de l'art antérieur comprennent des fils de chaîne et des fils de trame disposés en mailles carrées ou rectangulaires, ces panneaux étant dépourvus de toutes ornementations.

L'invention vise à fournir des panneaux de clôture en treillis pourvus de motifs décoratifs, notamment en partie haute.

D'autres objets et avantages de l'invention apparaîtront au cours de la description suivante de modes de réalisation, description qui va être effectuée en se référant aux dessins annexés dans lesquels :
- la figure 1 est une vue de face de la partie haute d'un panneau de clôture en treillis de fils, selon un premier mode de réalisation ;
- la figure 2 est une vue analogue à la figure 1 d'un deuxième mode de réalisation ;
- la figure 3 est une vue analogue à la figure 1 d'un troisième mode de réalisation ;
- la figure 4 est une vue analogue à la figure 1 d'un quatrième mode de réalisation.

Ainsi qu'il apparaîtra clairement à l'homme du métier, les motifs décoratifs représentés en figures 1 à 4 ne sont pas limitatifs et exclusif d'autres motifs tels que : fils pliés en trèfle, en coeur, en polygone par exemple.

Les panneaux de clôture vus sur les figures comprennent des fils de chaîne 1 et des fils de trame 2.

Par convention, les fils de chaîne sont disposés sensiblement horizontalement sur les figures, les fils de trame étant sensiblement perpendiculaires aux fils de chaîne.

Ainsi qu'il apparaît sur les figures, les fils de trame sont d'inégales longueurs sur leurs abouts 3.

Dans le mode de réalisation de la figure 1, les abouts sont de trois longueurs différentes :
- des abouts 3A de longueur nulle au delà du fil de chaîne supérieur 1 R (par la suite fil de rive 1R) ;
- des abouts 3B d'une longueur I1 au delà du fil de rive 1R ;
- des abouts 3C d'une longueur I2 au delà du fil de rive 1R, la longueur I2 étant sensiblement égale à 2 fois la longueur I1.

Les abouts 3A, 3B, 3C sont disposés alternativement lorsque l'observateur regarde le panneau de clôture de face, d'un bord latéral à l'autre.

Ainsi, lorsqu'une personne observe la clôture de gauche à droite de la figure 1, il voit les abouts défiler suivant le motif suivant : 3B, 3A, 3C, 3A.

Ce motif n'est bien entendu pas limitatif.

Ainsi, par exemple, en gardant les même types d'abouts 3A, 3B, 3C, les motifs suivants seraient possibles :
- 3B, 3A, 3A, 3C, 3A, 3A, 3B, ce motif permettant de dégager une plus grande largeur entre les abouts longs ;
- 3A, 3B, 3C, 3A, ce motif permettant de former un aspect en vagues sur la partie haute des panneaux de clôture.

Ainsi que le comprendra l'homme du métier, les fils de trame ne sont pas nécessairement équidistants sur le panneau de clôture.

De même, les abouts 3C peuvent apparaître périodiquement sur le panneau en treillis mais être distants d'un pas différent de celui des abouts 3A et/ou 3B.

Plus de trois abouts de longueur différentes peuvent être prévus.

Le choix du nombre d'abouts différents, le choix de la longueur de chacun de ces abouts et le choix de la répartition de ces abouts selon des motifs réguliers à courte distance ou réguliers à plus longue distance permet d'obtenir une première série d'effets décoratifs.

Cette première série d'effets peut être combinée à l'ajout, entre les abouts de volutes ou autres motifs soudés.

Ainsi, en figure 1, dans chacun des espaces délimités par un about 3B, un about 3C et la portion de fil de rive 1R sur laquelle est fixé un about 3A intermédiaire, un motif 4 en volute est soudé.

Dans le mode de réalisation de la figure 2, la clôture comprend des panneaux à fils de trame de deux types :
- un premier type 3A à about de longueur nulle au delà du fil de rive 1R ;
- un second type 3D à about de longueur I3 au delà du fil de rive 1R.

Le motif représenté en figure 2 pour les abouts est du type 3D, 3A, 3A, 3A, 3A, 3D, les fils de trame étant équidistants.

Entre deux abouts 3D successifs, le panneau de clôture comprend un motif 5 en volute.

Les motifs en volute 4, 5 des figures 1, 2 sont disposés symétriquement par rapport aux abouts longs 3B, 3C, 3D sur lesquels ils sont soudés.

Bien entendu, les volutes pourraient être tournées dans le même sens sur toute la longueur du panneau ou être placées retournées une fois sur trois ou sur quatre, par exemple.

Le panneau pourrait également comporter plusieurs types de volutes ou autres motifs décoratifs soudés entre les abouts.

Le choix de la forme des volutes et le choix de leur répartition sur les panneaux en treillis permet d'obtenir une deuxième série d'effets décoratifs.

Ainsi qu'il est représenté en figure 3, le panneau en treillis peut comporter des motifs décoratifs 10 entre le fil de rive 1R et un fil de chaîne 1, ces motifs décoratifs 10 étant, le cas échéant, en contact avec les fils de trame 2.

Dans le mode de réalisation schématisé en figure 3, ces motifs décoratifs 10 déposés sous le fil de rive 1R sont des fils de contour elliptique ou circulaire lorsque vus de face.

En variant ou en combinant, le panneau en treillis peut comporter d'autres motifs décoratifs, déposés entre les fils de chaîne ou entre les fils de trame, au coeur du panneau ou bien encore au voisinage de son bord inférieur ou en dessous du fil de rive inférieur de ce panneau.

Dans le mode de réalisation de la figure 4, les fils de trame 2 portent des abouts de longueurs différentes 3A, 3D à savoir :
- un about 3A de longueur nulle au delà d'un premier fil de chaîne supérieur 1S;
- un about 3D de longueur I3 au delà dudit fil de chaîne supérieur 1S.

Cette configuration est proche de celle représentée en figure 2, aux différences suivantes :
- les abouts 3A, 3D sont disposés alternativement, un seul about 3A étant placé entre deux abouts longs 3D successifs ;
- les abouts longs 3D sont solidarisés à un fil de rive 1R, les volutes 11 ou autres motifs décoratifs étant disposés entre les fils de chaîne 1S, 1R et les abouts longs 3D.

Les panneaux de clôture représentés en figures 1 à 4 sont de type simple fil.

Bien entendu, ainsi que le comprendra l'homme du métier, l'invention s'applique également aux clôtures en treillis soudé à panneaux défensifs double fils.

On décrit maintenant un procédé de fabrication de panneaux de clôture en treillis tels que représentés en figures 1 à 4.

Ainsi qu'il est connu en soi, à partir de fils d'acier, la partie centrale à mailles carrées ou rectangulaires des panneaux est obtenue par électrosoudure en croix.

L'alimentation de la machine d'électrosoudure est effectuée avec des fils de trame de longueurs variables prédéterminées.

L'alimentation des fils de trame de longueurs différentes prédéterminées est réalisée en fonction de la première série d'effets décoratifs recherchée.

Dans les espaces libres limités par deux abouts longs, des motifs décoratifs également en fils d'acier, de formes prédéterminées, sont soudés.

A cette fin, le panneau de grille est placé dans un gabarit, ainsi que les motifs décoratifs tels que les volutes, destinés à être soudés à cette grille.

La soudure des motifs tels que volutes n'est pas réalisée dans le plan transversal et n'est pas non plus réalisée sur les fils mais entre les fils et dans le plan de la grille.

Ainsi que le comprendra l'homme du métier, des éléments décoratifs tels que volutes peuvent être également placés, selon la même méthode, dans la partie principale du panneau en treillis, par exemple entre deux fils de trame et/ou sur la bordure inférieure du panneau, en fonction de l'effet esthétique recherché.

L'invention permet ainsi d'obtenir, industriellement, des panneaux de clôture en treillis pourvus de motifs décoratifs, notamment en partie haute.

## Revendications

1. Panneaux de clôture en treillis de fils soudés, comprenant des fils de chaîne et des fils de trame, **caractérisés en ce que**, au delà d'un fil de chaîne supérieur ou fil de rive (1R), les fils de trame sont pourvus d'abouts de différentes longueurs de sorte à délimiter des espaces dans lesquels peuvent être soudés des motifs décoratifs en fils tels que des volutes.

2. Panneaux de clôture selon la revendication 1, **caractérisés en ce que** les abouts sont au moins de deux types :
- des abouts de longueur sensiblement nulle au delà du fil de rive ;
- des abouts s'étendant sur une longueur prédéterminée au delà du fil de rive,
les motifs décoratifs étant soudés au fil de rive (1R) et un about saillant au delà du fil de rive (1R).

3. Panneaux de clôture selon la revendication 1 ou 2, **caractérisés en ce que** les motifs décoratifs sont soudés dans le plan principal des fils de chaîne et de trame du panneau, le cordon de soudure étant placé entre le fil des motifs décoratifs et les fils de rive et d'about.
